# EUROPÄISCHE PATENTANMELDUNG

(11) **EP 4 726 321 A1**
(43) Veröffentlichungstag der Anmeldung: **15.04.2026**
(21) Anmeldenummer: 25200879.2
(22) Anmeldetag: 08.09.2025
(51) Int. Cl.: F41H 5/04

(54) **BALLISTISCHE SCHUTZPLATTE**

(30) Priorität: 14.10.2024 DE 102024129703
(71) Anmelder: Rheinmetall Protection Systems GmbH, 53227 Bonn (DE)
(72) Erfinder: Fonrobert, Dr. Benno, 8052 Zürich (CH); Muster, Dr. Michael, 8153 RÜMLANG (CH); Urban, Alexej, 8050 Zürich (CH); Hensellek, Sven, 53842 Troisdorf (DE); Acker, Volker, 47589 Uedem (DE); Lamby, Leon, 55469 Simmern (DE); Klamann, Lisa, 53773 Hennef (DE); Schaare, Dr. Stephan, 45259 Essen (DE); Schünemann, Bernd, 29303 Bergen (DE); Niefanger, Dr. Roland, 38557 Osloß (DE); Menßen, Jörg, 29574 Ebstorf (DE); Richter, Marco, 29525 Uelzen (DE); Engelking, Marc, 53229 Bonn (DE); Klein, Henning, 53639 Königswinter (DE); Baus, Stefan, 53129 Bonn (DE); Bördgen, Jan, 56317 Linkenbach (DE); Schröder, Björn, 53804 Much (DE); Münch, Wolfgang, 51377 Leverkusen (DE); Holt, Nils, 53844 Troisdorf (DE)
(74) Vertreter: DREISS Patentanwälte PartG mbB

(57) **Zusammenfassung**

Die Erfindung betrifft eine ballistisches Schutzplatte (10), mit einer Schutzschicht (14) zumindest aus Strukturkeramik, wobei an einer Oberseite (15) der Strukturkeramik eine erste elektrisch leitfähige Schicht (16) aufgebracht ist, die die Oberseite (15) zum überwiegenden Teil bedeckt, und dass an einer von der Oberseite (15) abgewandten Unterseite (17) der Strukturkeramik eine zweite elektrisch leitfähige Schicht (18) aufgebracht ist, die die Unterseite (17) zum überwiegenden Teil bedeckt, wobei die elektrisch leitfähigen Schichten (16, 18) jeweils mit einer Anschlussleitung (20) elektrisch verbunden sind, die, von den elektrisch leitfähigen Schichten (16, 18) abgewandt, ein elektrisches Anschlusselement (22) aufweist.

Eine Prüfvorrichtung (100) sowie ein Verfahren zur Rissprüfung einer ballistischen Schutzplatte (10) sind angegeben.

## Beschreibung

Die Erfindung betrifft eine ballistische Schutzplatte mit einer Schutzschicht zumindest aus Strukturkeramik. Weiter betrifft die Erfindung eine Prüfvorrichtung zur Rissprüfung einer ballistischen Schutzplatte. Zudem betrifft die Erfindung ein Set umfassend eine solche ballistische Schutzplatte und eine solche Prüfvorrichtung sowie ein Verfahren zur Rissprüfung einer ballistischen Schutzplatte.

Ballistische Schutzplatten sind aus dem Stand der Technik bekannt, bspw. als Fahrzeugschutz von behördlichen oder militärischen Fahrzeugen oder als Körperschutz von polizeilichen oder militärischen Einheiten, bspw. an Schutzwesten ("schusssichere Weste"). Derartige Schutzplatten sind, sofern intakt, in der Lage, Geschosse bis zu einem bestimmten Kaliber aufzuhalten oder zumindest soweit abzubremsen, dass für eine durch die Schutzplatte(n) geschützte Person, die beschossen wird, eine deutlich höhere Überlebenschance besteht als ohne Schutzplatte(n).

Dass die ballistische Schutzplatte ihre schützende Wirkung entfalten kann, setzt voraus, dass diese intakt bzw. unbeschädigt ist. Bereits geringe Beschädigungen wie bspw. Risse können die Schutzwirkung erheblich beeinträchtigen. Der Nutzer weiß im Einsatz jedoch nicht, ob die von ihm eingesetzte Schutzplatte korrekt funktioniert. Ein Nachweis der einwandfreien Funktion der Schutzplatte am Einsatzort kann üblicherweise nur mit viel Aufwand erbracht werden, zumal die Auswirkung von früheren Einsätzen, Transport und Lagerung auf die Schutzwirkung von Schutzplatten unklar ist.

Grundsätzlich kommen zur Funktionsprüfung einer Schutzplatte mehrere Verfahren in Frage. Eine Option hierfür wäre eine Prüfung durch Röntgen. Allerdings ist ein solches Verfahren zeit- wie auch kostenintensiv und am Einsatzort üblicherweise nicht umsetzbar. Auch eine (zerstörende) Prüfung durch Beschuss mit Wahrscheinlichkeitsabschätzung über die Funktionsfähigkeit des Schutzes der Schutzplatte ist denkbar. Dies wäre am Einsatzort ggf. umsetzbar, allerdings lässt sich hier nur ein statistischer Anhaltspunkt gewinnen und eine konkrete Aussage über die Schutzwirkung einer (nicht beschossenen) Schutzplatte lässt sich so nicht erzielen. Zudem werden hiermit zu Testzwecken Schutzplatten verbraucht, die beim Test zerstört werden und somit nicht mehr einsetzbar sind.

Weitere Verfahren zur Prüfung einer Schutzplatte wären eine Prüfung mittels RFID, piezokeramischem Wandler, Widerstandsmessung, automatisierter Bildanalyse, Akustik oder mittels Thermoaufnahme. Diese Möglichkeiten sind technisch vergleichsweise aufwändig und kosten- wie zeitintensiv.

DE 10 2008 037 986 A1 offenbart ein Verfahren und eine Vorrichtung zur Ermittlung von Messgrößen eines Materials in einem wechselnden elektrischen Feld im Pharma-Bereich (anderes technisches Gebiet). Das Verfahren basiert auf der Messung des Zeitverhaltens eines Feldaufbaus (Relaxations-Messverfahren). Es ermöglicht eine Bestimmung von physikalischen Größen wie Gewicht und Wassergehalt bei der Befüllung von Gelatinekapseln.

US 2019/0346393 A1 offenbart ein Messsystem sowie ein Messverfahren, um einen Riss in einem Testmaterial wie bspw. einer Keramik zu ermitteln. Dabei ist vorgesehen, ein Testmaterial symmetrisch mit einer Vielzahl von Kontakten auszustatten, die mit Messkontakten des Messsystems in elektrischen Kontakt gebracht werden können. Eine elektrische Signalquelle erzeugt ein elektrisches Signal, mit welchem das Testmaterial beaufschlagt wird. Eine Steuerelektronik misst an den Kontakten eine elektrische Spannung als Antwort auf das ausgesandte elektrische Signal und analysiert die gemessene Spannung, um festzustellen, ob Risse im Testmaterial vorhanden sind.

Der Erfindung liegt die Aufgabe zugrunde, mit konstruktiv einfachen und kostengünstigen Mitteln festzustellen, ob eine ballistische Schutzplatte mit einer Schutzschicht aus Strukturkeramik frei von Schäden ist. Dabei ist wünschenswert, einfach und kostengünstig, vorzugsweise auch am Einsatzort, feststellen zu können, ob in der Strukturkeramik der ballistischen Schutzplatte ein Riss vorhanden ist, der die Schutzwirkung beeinträchtigt (Rissprüfung).

Die Erfindung löst diese Aufgabe mit einer ballistischen Schutzplatte mit den Merkmalen von Anspruch 1.

Die ballistische Schutzplatte weist eine (ballistische) Schutzschicht zumindest aus Strukturkeramik auf. An einer Oberseite der Strukturkeramik ist eine erste elektrisch leitfähige Schicht (erste Flächenelektrode) aufgebracht, die die Oberseite vorzugsweise zum überwiegenden Teil bedeckt (mehr als 50 % der Fläche der Oberseite). An einer von der Oberseite abgewandten Unterseite der Strukturkeramik ist eine zweite elektrisch leitfähige Schicht (zweite Flächenelektrode) aufgebracht, die die Unterseite vorzugsweise zum überwiegenden Teil bedeckt (mehr als 50 % der Fläche der Unterseite). Die erste elektrisch leitfähige Schicht und die zweite elektrisch leitfähige Schicht können insbesondere jeweils als eine Beschichtung ausgebildet sein. Im Konkreten können die elektrisch leitfähigen Schichten die Oberseite bzw. die Unterseite bspw. jeweils zu 50-95 %, vorzugsweise jeweils zu 70-95 % der Fläche der Oberseite bzw. Unterseite bedecken.

Die elektrisch leitfähigen Schichten sind jeweils mit einer Anschlussleitung elektrisch verbunden, die, von den elektrisch leitfähigen Schichten abgewandt (am von den elektrisch leitfähigen Schichten abgewandten Ende), ein elektrisches Anschlusselement aufweist. Die Anschlussleitung und das Anschlusselement sind insbesondere derart eingerichtet, dass hierüber zwischen den elektrisch leitfähigen Schichten eine elektrische Spannung, insbesondere eine Kleinspannung, angelegt werden kann. Die elektrisch leitfähigen Schichten können, wie bereits angedeutet, jeweils als Flächenelektrode ausgebildet sein.

Mit der vorgeschlagenen ballistischen Schutzplatte ist eine einfache Prüfung dahingehend möglich, ob in der Schutzschicht aus Strukturkeramik ein Riss vorhanden ist. Hierzu ist die Strukturkeramik an Oberseite und Unterseite jeweils mit einer elektrisch leitfähigen Schicht, insbesondere einer Flächenelektrode, versehen, wobei zwischen den elektrisch leitfähigen Schichten eine elektrische Spannung angelegt werden kann. Auf diese Weise bilden die elektrisch leitfähigen Schichten jeweils Kondensatorplatten und in ihrer Gesamtheit somit einen einfachen Plattenkondensator aus. Die (ballistische und zu prüfende) Schutzschicht aus Strukturkeramik ist zwischen den elektrisch leitfähigen Schichten angeordnet und bildet das Dielektrikum (Isolierstoff) aus, das bei Vorliegen eines Risses die Permittivität ändert und damit eine messbare Zustandsänderung der Strukturkeramik bzw. der Keramikplatte liefert.

Die ballistische Schutzplatte ist als Körper- oder Fahrzeugschutz eingerichtet und bestimmt. Die ballistische Schutzplatte kann insbesondere als (tragbare) Einschubplatte für Schutzkleidung wie bspw. eine ballistische Schutzweste ausgebildet sein.

Wie bereits angedeutet, weist die Strukturkeramik eine Oberseite (Bedrohungsseite bzw. "strike face") und eine davon abgewandte Unterseite auf (von Bedrohung abgewandte Seite bzw. Schutzseite). Die Oberseite und die Unterseite können durch eine Mantelfläche miteinander verbunden sein, wobei die Mantelfläche insgesamt aus mehreren Seitenflächen gebildet sein kann. Die Strukturkeramik kann eine im Wesentlichen quaderförmige Gestalt oder eine bombierte Gestalt aufweisen. (ebene oder gekrümmte Schutzplatte). Bei bombierter Gestalt können die Oberseite eine (vorzugsweise konvex) bombierte Form und die Unterseite eine (vorzugsweise konkav) bombierte Form aufweisen. Die Strukturkeramik kann eine Stärke von mindestens 3 mm aufweisen und vorzugsweise 3-15 mm, weiter vorzugsweise 6-12mm, stark sein (Abstand von Oberseite und Unterseite). Als Strukturkeramik wird vorliegend eine Keramik verstanden, die in der Lage ist, mechanische Belastungen (Zug- und Druckspannungen, Biegemomente, etc.) aufzunehmen (bisweilen auch als Industrie- oder Ingenieurkeramik bezeichnet).

In der Strukturkeramik kann als Keramik bspw. Aluminiumoxid (Al₂O₃), Siliciumkarbid (SiC) oder Borkarbid (B₄C) zum Einsatz kommen. Ebenso können infiltrierte Materialien zum Einsatz kommen, insbesondere siliciuminfiltriertes Siliciumkarbid, siliciuminfiltriertes Borkarbid oder eine siliciuminfiltrierte Mischung aus Siliciumkarbid und Borkarbid.

Im Rahmen einer bevorzugten Ausgestaltung können die elektrisch leitfähigen Schichten jeweils durch eine aufgeklebte oder auflaminierte Folie ausgebildet sein oder durch Siebdruck auf die Oberseite bzw. die Unterseite der Strukturkeramik aufgebracht sein. Die Ausgestaltung der elektrisch leitfähigen Schichten mit einer (leitfähigen) Folie ist fertigungstechnisch einfach zu integrieren, so dass der Aufbau der ballistischen Schutzplatte nicht beeinträchtigt wird. So sind Schichtdicken der elektrisch leitfähigen Folien von einigen µm (Mikrometer) ausreichend (geringer Bauraum und geringes Gewicht). Zudem ist eine solche Ausgestaltung kostengünstig umsetzbar, da diese als weitere Schicht einfach in eine Strukturkeramik integriert werden kann, bspw. durch Einlaminieren einer weiteren Schicht in eine Strukturkeramik bzw. einen Keramikverbundaufbau. Zudem ist es auf einfache Weise möglich, die Oberseite und die Unterseite der Strukturkeramik jeweils mittels Siebdruck mit einer leitfähigen Schicht zu belegen (wie bspw. bei piezoelektrischen Keramiken).

Vorzugsweise kann die (elektrisch leitfähige) Folie als Kupferfolie ausgebildet sein. Kupfer hat sich als elektrisch leitendes Material etabliert. Eine dünne Kupferfolie reicht als elektrisch leitfähige Schicht aus.

Im Konkreten kann die Anschlussleitung ein mehradriges Anschlusskabel aufweisen (Anschlusskabel mit zwei oder mehr Adern). Auf diese Weise lässt sich eine einfache elektrische Kontaktierung nach extern realisieren (bspw. aus dem Inneren der ballistischen Schutzplatte nach außen). Es können mehrere Adern vor Umwelteinflüssen geschützt und voneinander isoliert geführt werden. Es kann jeweils eine (isolierte) Ader elektrisch mit einer der elektrisch leitfähigen Schichten verbunden sein, bspw. an einer der elektrisch leitfähigen Schichten angelötet sein.

In zweckmäßiger Weise kann das elektrische Anschlusselement als elektrischer Steckverbinder ausgebildet sein. Hiermit kann gezielt und ggf. reversibel eine elektrische Steckverbindung mit Peripheriegeräten hergestellt und wieder getrennt werden. Vorliegend kann der elektrische Steckverbinder als Buchse (weibliches Teil) oder als Stecker (männliches Teil) ausgebildet sein, bspw. als Klein- oder Niederspannungsstecker. Im Konkreten kann das elektrische Anschlusselement bzw. der elektrische Steckverbinder als koaxialer Steckverbinder, BNC-Steckverbinder oder (hochfrequenzfähiger) SMA-Stecker ausgebildet sein.

In vorteilhafter Weise kann die Anschlussleitung ein elektronisches Speichermedium aufweisen. Das Speichermedium kann grundsätzlich in die Anschlussleitung eingebunden sein oder am Steckverbinder oder im Steckverbinder angeordnet sein. Das Speichermedium kann über zumindest eine elektrische Ader der Anschlussleitung mit zumindest einem der Anschlüssen des Steckverbinders verbunden sein. Auf dem elektrischen Speichermedium können Sollwerte abgespeichert sein, insbesondere ein Soll-Impedanzspektrogramm der jeweiligen Schutzplatte. Dies begünstigt eine Auswertung eines Soll-Impedanz-Spektrogramms mit einem Ist-Impedanzspektrogramm.

In zweckmäßiger Weise kann auf der von der Strukturkeramik abgewandten Seite der zumindest einen ersten elektrisch leitfähigen Schicht eine Splitterschutzschicht ("splinter protection") aufgebracht sein (an der Oberseite bzw. der Bedrohungsseite). Durch die Splitterschutzschicht können an der Strukturkeramik abgelenkte Splitter aufgefangen werden, so dass eine weitere Ausbreitung der Splitter eingedämmt wird.

In vorteilhafter Weise können an der von der Strukturkeramik abgewandten Seite der zumindest einen zweiten elektrisch leitfähigen Schicht eine Verstärkungsschicht ("backing") aufgebracht sein (an der Unterseite bzw. der Schutzseite). Dadurch können Splitter aufgefangen werden, die sich aus der Strukturkeramik herauslösen oder die Strukturkeramik durchdringen. Die Verstärkungsschicht besteht aus einem Material mit einer vergleichsweise hohen Zugfestigkeit. Die Verstärkungsschicht kann insbesondere aus (konsolidierten) Faserverbundwerkstoffen ausgebildet sein, bspw. aus Aramid und/oder Polyethylen.

Im Rahmen einer bevorzugten Ausgestaltung können die Strukturkeramik und die aufgebrachten elektrisch leitfähigen Schichten, vorzugsweise auch die Splitterschutzschicht und/oder die Verstärkungsschicht, durch eine Deckschicht ("cover") eingehüllt sein, wobei nur die Anschlussleitung mit dem elektrischen Anschlusselement aus der Deckschicht herausragt. Die Deckschicht umgibt die eingehüllten Komponenten vorzugsweise nach allen Seiten. Die Deckschicht schützt die ballistische Schutzplatte, genauer gesagt die durch die Deckschicht eingehüllten Komponenten der ballistischen Schutzplatte vor Umgebungseinflüssen. Die Deckschicht kann aus unterschiedlichen Materialen ausgebildet sein. Die Deckschicht bildet eine Umhüllung der Komponenten. Lediglich die Anschlussleitung mit dem elektrischen Anschlusselement ist durch einen Durchgang in der Deckschicht hindurchgeführt.

Die eingangs genannte Aufgabe wird auch durch eine Prüfvorrichtung mit den Merkmalen des nebengeordneten Anspruchs gelöst.

Die Prüfvorrichtung ist zur Rissprüfung einer ballistischen Schutzplatte eingerichtet und/oder bestimmt. Die ballistische Schutzplatte weist auf insbesondere eine erste elektrisch leitfähige Schicht an einer Oberseite (erste Flächenelektrode) und eine zweite elektrisch leitfähige Schicht an einer Unterseite (zweite Flächenelektrode) einer Schutzschicht aus Strukturkeramik, wobei die elektrisch leitfähigen Schichten jeweils mit einer Anschlussleitung elektrisch verbunden sind, die ein elektrisches Anschlusselement aufweist. Die (zu prüfende) ballistische Schutzplatte kann insbesondere einen oder mehrere der voranstehend beschriebene Aspekte aufweisen.

Die Prüfvorrichtung umfasst:
- eine Energiequelle,
- eine durch die Energiequelle gespeiste Messeinrichtung zur frequenzabhängigen Erfassung, insbesondere Messung, elektrischer Impedanzen,
- eine mit der Messeinrichtung elektrisch gekoppelte elektrische Anschlusseinrichtung zum Anschluss des elektrischen Anschlusselements der ballistischen Schutzplatte, und
- eine mit der Messeinrichtung elektrisch und/oder elektronisch gekoppelte Auswerteeinrichtung zur Speicherung und/oder Auswertung der durch die Messeinrichtung erfassten elektrischen Impedanzen.

Mit dieser einfach aufgebauten Prüfvorrichtung kann an einer ballistischen Schutzplatte eine Rissprüfung durchgeführt werden, und zwar auch kurz vor einem Einsatz am oder in der Nähe des jeweiligen Einsatzorts. Somit kann auf einfache und schnelle Weise geprüft werden, ob die ballistische Schutzplatte intakt und somit ein Schutz von Personen und/oder Material gegeben ist.

Bei der Energiequelle kann es sich um einen (netzgebundenen) Netzanschluss handeln, über welchen die Prüfvorrichtung dauerhaft betrieben werden kann. Alternativ oder ergänzend kann die Energiequelle als, vorzugsweise elektrochemischer, Energiespeicher ausgebildet sein, insbesondere als Batterie oder Akku. Auch eine Kombination aus einem Netzanschluss und einem Energiespeicher ist denkbar. Im Falle eines Akkus als Energiespeicher ist der Netzanschluss der Prüfvorrichtung insbesondere derart eingerichtet, dass über den Netzanschluss der Akku geladen werden kann.

Die Messeinrichtung ist insbesondere dazu eingerichtet, um ein Wechselspannungssignal mit variabler Frequenz (wenige Hertz bis mehrere Gigahertz) an der elektrischen Anschlusseinrichtung auszugeben. Weiter ist die Messeinrichtung insbesondere dazu eingerichtet, um für eine bzw. jede eingestellte Frequenz die (komplexe) Impedanz Z zu erfassen oder zu messen (komplexe Impedanz besteht aus einem Realteil (Widerstand R) und einem Imaginärteil (Reaktanz X)). Im Konkreten kann die Messeinrichtung als LCR-Messeinrichtung bzw. Wechselspannungsbrücke oder als Impedanzanalysator ausgebildet sein.

In zweckmäßiger Weise kann die Messeinrichtung dazu eingerichtet sein, um über die elektrische Anschlusseinrichtung (bei daran angeschlossenem elektrischem Steckverbinder) Sollwerte aus dem Speichermedium auszulesen. Im Speichermedium kann ein Soll-Impedanzspektrogramm abgespeichert sein.

Die Auswerteeinrichtung ist insbesondere dazu eingerichtet, um die erfassten oder gemessenen Impedanzen und deren zugehörige Frequenzen abzuspeichern. Die Auswerteeinrichtung kann weiter dazu eingerichtet sein, um aus den erfassten oder gemessenen Impedanzen (Impedanzwerten) weitere Parameter zu berechnen, bspw. die Kapazität C oder die Permittivität ε. Im Konkreten kann die Auswerteeinrichtung einen Mikroprozessor mit Speicher aufweisen oder als ein solcher Mikroprozessor ausgebildet.

Im Rahmen einer bevorzugten Ausgestaltung kann die Auswerteeinrichtung dazu konfiguriert sein, um aus den erfassten elektrischen Impedanzen ein Ist-Impedanzspektrogramm zu erstellen und einen Abgleich des erstellten Ist-Impedanzspektrogramms mit einem Soll-Impedanzspektrogramm durchzuführen. Anhand eines solchen Abgleichs lässt sich ermitteln, ob die Strukturkeramik eine Charakteristik zeigt, die einer intakten Strukturkeramik oder einer beschädigten Strukturkeramik entspricht. Ein Soll- oder Ist-Impedanzspektrogramm lässt sich bspw. darstellen, indem die Frequenz auf der Abszisse und die Impedanz auf der Ordinate aufgetragen wird (Bode-Diagramm).

Grundsätzlich sind kapazitive Messungen für ihre vielfältigen Einsatzmöglichkeiten und ihre genaue Auflösung bekannt (bspw. bei Abstandssensoren, Berührungssensoren oder der Messung von Druck, Feuchte oder Gasen). Der Zustand eines Kondensators kann durch kapazitive Messung überprüft werden, z. B. durch Beobachtung der Spannungsanstiegsgeschwindigkeit, durch Messung der Resonanzfrequenz eines mit dem Kondensator gebildeten LC-Schwingkreises oder durch Anlegen einer Wechselspannung und Messung des Stromverlaufs. Im Stand der Technik haben sich analytische Verfahren zum Nachweis von Rissen in elektronischen Bauelementen etabliert, die mit Impedanzspektrogrammen arbeiten.

Bei diesen Verfahren wird an ein Bauteil eine Spannung, insbesondere eine Wechselspannung, angelegt, die typischerweise das zwei- bis vierfache der spezifischen Spannung des Bauelements beträgt. Gleichzeitig wird die elektrische Impedanz gemessen, wobei unbeschädigte Bauelemente charakteristische Resonanzen aufweisen, die defekte Bauelemente nicht zeigen. Das Dielektrikum und dadurch das charakteristische Impedanzspektrum würde bei Defekten wie bspw. Rissen also verändert werden.

Zwischen den beiden elektrisch leitfähigen Schichten (Flächenelektroden) hat die zu prüfende Strukturkeramik neben der Funktion als ballistische Schutzstruktur (Schutzkeramik) auch die Funktion eines Dielektrikums. Grundsätzlich besitzen alle Stoffe dielektrische Eigenschaften bzw. eine Dielektrizitätskonstante und können somit als Dielektrikum betrachtet werden. Laut Taschenbuch der Elektrotechnik (Band 1, Allgemeine Grundlagen, Eugen Philippow, Carl Hanser Verlag München Wien 1986) beträgt die Dielektrizitätskonstante von Luft ca. ε ≈ 1 und die von Aluminiumoxid (Al₂O₃) ε > 6.

Ein Bruch oder Riss in der Strukturkeramik aufgrund einer schlagartigen Belastung, einer unsachgemäßen Handhabung oder einer einfachen Alterung führt zu einer Änderung der dielektrischen Eigenschaften, was mit einem Impedanzspektrogramm erkannt werden kann. Diese Änderung kann mittels einer geeigneten Messeinrichtung und/oder Auswerteeinrichtung, wie bspw. einer Wechselspannungsbrücke, ermittelt werden.

Durch die Möglichkeit der spektralen Messung, bei der die Kapazität in einem sehr breiten Frequenzband gemessen wird, kann eine Vielzahl von Messpunkten erzeugt werden, die den Zustand der zu messenden Strukturkeramik umfassend bewerten.

In vorteilhafter Weise kann eine mit der Auswerteeinrichtung zusammenwirkende Ausgabeeinrichtung zur optischen Ausgabe von Informationen oder Signalen vorgesehen sein, insbesondere zur optischen Ausgabe eines Abgleichs des Ist-Impedanzspektrogramms mit dem Soll-Impedanzspektrogramm. Somit kann eine Bedienperson visuell/optisch darüber in Kenntnis gesetzt werden, ob die Strukturkeramik der getesteten Schutzplatte einen Schaden wie einen Riss aufweisen oder intakt sein müsste. Die Ausgabeeinrichtung kann elektrisch und/oder elektronisch an die Auswerteeinrichtung angeschlossen sein, bspw. an einen oder mehrere Ausgänge der Auswerteeinrichtung.

Die Ausgabeeinrichtung kann zur optischen Signalausgabe ein Display, eine Anzeige und/oder zumindest eine oder mehrere LEDs (bspw. als Rot-Grün-Anzeige) aufweisen. Somit kann eine geeignete visuelle Rückmeldung über das Testergebnis (Schutzplatte intakt oder nicht intakt) an eine Bedienperson ausgegeben werden. Alternativ oder ergänzend kann die Ausgabeeinrichtung zur akustischen Signalausgabe einen Lautsprecher aufweisen. Dadurch kann eine akustische Ausgabe eines Signals erfolgen, welches angibt, ob die getestete Schutzplatte intakt ist oder nicht.

Im Rahmen einer bevorzugten Ausgestaltung kann eine mit der Auswerteeinrichtung gekoppelte drahtlose oder drahtgebundene Schnittstelle (Datenschnittstelle) zur Übertragung von Signalen der Auswerteeinrichtung vorgesehen sein. Somit können ermittelte Werte oder Messergebnisse an einen externen Empfänger übertragen werden.

Die Prüfvorrichtung kann ein Gehäuse aufweisen, in welchem die Komponenten der Prüfvorrichtung eingehaust sind.

Die Prüfvorrichtung ist insbesondere zur Durchführung des weiter unten noch beschriebenen Verfahrens zur Rissprüfung einer ballistischen Schutzplatte geeignet.

Zur weiteren Ausgestaltung der Prüfvorrichtung können die voranstehend erläuterten und/oder die nachfolgend erörterten Maßnahmen dienen.

Die eingangs genannte Aufgabe wird auch durch ein Set umfassend eine ballistische Schutzplatte mit einem oder mehreren der eingangs ausgeführten Aspekte und einer Prüfvorrichtung mit einem oder mehreren der voranstehend beschriebenen Aspekte gelöst.

Hinsichtlich der hiermit erzielbaren Vorteile sei auf die diesbezüglichen Ausführungen zur ballistischen Schutzplatte sowie zur Prüfvorrichtung verwiesen. Zur weiteren Ausgestaltung der Prüfvorrichtung können die voranstehend erläuterten und/oder die nachfolgend erörterten Maßnahmen dienen.

Die eingangs genannte Aufgabe wird auch durch ein Verfahren zur Rissprüfung einer ballistischen Schutzplatte gelöst, insbesondere einer Prüfung, ob ein Riss in der Strukturkeramik der ballistischen Schutzplatte vorhanden ist. Die ballistische Schutzplatte weist auf insbesondere eine erste elektrisch leitfähige Schicht an einer Oberseite (erste Flächenelektrode) und eine zweite elektrisch leitfähige Schicht an einer Unterseite (zweite Flächenelektrode) einer Schutzschicht aus Strukturkeramik, wobei die elektrisch leitfähigen Schichten jeweils mit einer Anschlussleitung elektrisch verbunden sind, die ein elektrisches Anschlusselement aufweist. Die (zu prüfende) ballistische Schutzplatte kann insbesondere einen oder mehrere der eingangs beschriebenen Aspekte aufweisen.

Das Verfahren umfasst die folgenden Schritte:
- Erzeugen eines Wechselspannungssignals mit unterschiedlichen Frequenzen und Beaufschlagen der elektrisch leitfähigen Schichten mit diesem Wechselspannungssignal (mit anderen Worten Anlegen des Wechselspannungssignals mit unterschiedlichen Frequenzen zwischen den elektrisch leitfähigen Schichten),
- Ermittlung, insbesondere Messung, der elektrischen Impedanzen für die unterschiedlichen Frequenzen (mit anderen Worten wird für jede unterschiedliche Frequenz eine zugehörige Impedanz ermittelt/gemessen),
- Erstellen eines Ist-Impedanzspektrogramms aus den ermittelten Impedanzen und deren zugehörigen Frequenzen, und
- Abgleich des Ist-Impedanzspektrogramms mit einem Soll-Impedanzspektrogramm.

Auf diese Weise kann ermittelt und/oder ausgegeben werden, ob die Strukturkeramik der ballistischen Schutzplatte intakt oder beschädigt ist. Bei intakter Strukturkeramik wird das Ist-Impedanzspektrogramm weitgehend dem Soll-Impedanzspektrogramm entsprechen. Ergibt ein Abgleich, dass das Ist-Impedanzspektrogramm und das Soll-Impedanzspektrogramm deutlich voneinander abweichen, ist davon auszugehen, dass die Strukturkeramik der ballistischen Schutzplatte beschädigt ist.

Im Konkreten kann bei einem Abgleich ermittelt werden, ob eine mittlere Abweichung (Mittelwert einer Differenz) des Ist-Impedanzspektrogramms vom Soll-Impedanzspektrogramm einen Schwellwert unterschreitet (Strukturkeramik intakt) oder einen Schwellwert überschreitet (Strukturkeramik beschädigt).

Im Rahmen einer bevorzugten Ausgestaltung kann ein erstes Signal ausgegeben werden, wenn eine mittlere Abweichung (Mittelwert einer Differenz) des Ist-Impedanzspektrogramms vom Soll-Impedanzspektrogramm einen Schwellwert unterschreitet (Strukturkeramik bzw. ballistische Schutzplatte intakt; bspw. Ausgabe eines grünen Signals). Es kann ein zweites Signal ausgegeben werden, wenn eine mittlere Abweichung (Mittelwert einer Differenz) des Ist-Impedanzspektrogramms vom Soll-Impedanzspektrogramm einen Schwellwert überschreitet (Strukturkeramik bzw. ballistische Schutzplatte beschädigt; bspw. Ausgabe eines roten Signals). Auf diese Weise kann an eine Bedienperson ausgegeben werden, wie die mittlere Abweichung ausfällt und ob von einer intakten oder einer beschädigten Strukturkeramik auszugehen ist. Die Ausgabe des ersten Signals und/oder des zweiten Signals kann jeweils als optisches Signal erfolgen, bspw. als Rot-Grün-Signal, insbesondere mittels entsprechender LEDs. Alternativ oder ergänzend können das erste Signal und/oder das zweite Signal jeweils als akustisches Signal ausgegeben werden.

In vorteilhafter Weise kann anhand eines Abgleichs des Ist-Impedanzspektrogramms mit dem Soll-Impedanzspektrogramm ermittelt werden, bspw. durch Ermittlung einer mittleren Abweichung (Mittelwert einer Differenz), wie hoch die Ist-Stabilität der ballistischen Schutzplatte bezogen auf eine ursprüngliche Soll-Stabilität ist. Hiermit kann der Zustand der Strukturkeramik nicht nur in die Kategorien "intakt" der "beschädigt" eingeordnet werden, sondern es ist durch Ausgabe der Höhe der Ist-Stabilität bezogen auf die ursprüngliche Soll-Stabilität eine qualitative Angabe möglich. Die Höhe der Ist-Stabilität bezogen auf die ursprüngliche Soll-Stabilität kann bspw. als Prozentangabe ausgegeben werden.

Im Konkreten kann die ermittelte Ist-Stabilität (Ist-Stabilität der ballistischen Schutzplatte bezogen auf eine ursprüngliche Soll-Stabilität) optisch ausgegeben werden, bspw. mittels eines Displays oder mehreren LEDs (bspw. 5 LEDs von 0-100%; je höher die Ist-Stabilität ausfällt, desto mehr LEDs leuchten auf). Somit kann eine Bedienperson optisch/visuell über die ermittelte Ist-Stabilität informiert werden.

Alternativ kann die ermittelte Ist-Stabilität (Ist-Stabilität der ballistischen Schutzplatte bezogen auf eine ursprüngliche Soll-Stabilität) an einen externen Empfänger, insbesondere an ein Kontrollzentrum, drahtlos oder drahtgebunden übertragen werden. Somit kann ein externer Empfänger über den Zustand von einer oder mehreren ballistischen Schutzplatten bzw. einer mit dem Schutzplatten ausgestatteten Schutzkleidung informiert werden. In diesem Zusammenhang ist alternativ oder ergänzend denkbar, dass die ermittelten Impedanzen und deren zugehörige Frequenzen und/oder der Abgleich des Ist-Impedanzspektrogramms mit dem Soll-Impedanzspektrogramm drahtlos oder drahtgebunden an einen externen Empfänger, insbesondere an ein Kontrollzentrum, übertragen werden.

In einer bevorzugten Ausgestaltung ist es denkbar, dass die Schutzplatte oder eine mit mehreren Schutzplatten ausgerüstete Schutzweste nicht nur mit "gut" oder "schlecht" bewertet wird, sondern die Bewertung auch umfassend in einer prozentualen Abdeckung (z.B. 80% der ursprünglichen Stabilität) angegeben wird. Dies könnte derart umgesetzt werden, dass nicht nur eine, sondern mehrere Schutzplatten gemeinsam und ggf. gleichzeitig mit einer Prüfvorrichtung überprüft werden. Dies bietet erhebliche Vorteile im Hinblick auf den volldigitalisierten Soldaten der Zukunft, der ein Beitrag zu einem besser aufgelösten Lagebild ermöglicht. Insbesondere vorteilhaft ist eine Ausgestaltung, wobei sogar der spezifische Ort des Treffers auf der Schutzweste angegeben wird. Dies kann bspw. erfolgen, indem die Position der Schutzplatte an einer Schutzbekleidung wie bspw. einer Schutzweste bekannt ist (bspw. durch entsprechende Identifikation der betreffenden Schutzplatte).

Das Verfahren zur Rissprüfung einer ballistischen Schutzplatte kann insbesondere mit einer Prüfvorrichtung durchgeführt werden, die einen oder mehrere der oben beschriebenen Aspekte aufweist.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen, jeweils schematisch,
- Fig.1: eine Ausführungsform einer ballistischen Schutzplatte in einer Schnittansicht;
- Fig.2: eine Ausführungsform einer Prüfvorrichtung zur Rissprüfung einer ballistischen Schutzplatte in einer Frontansicht;
- Fig.3a: die Strukturkeramik der Schutzplatte aus Figur 1 mit aufgebrachter leitfähiger Schicht an einer Oberseite und an einer Unterseite mit Strukturkeramik in intaktem Zustand und zugehörigem Ist-Impedanzspektrogramm; und
- Fig.3b: die Strukturkeramik der Schutzplatte aus Figur 1 mit aufgebrachter leitfähiger Schicht an einer Oberseite und an einer Unterseite mit Strukturkeramik in nicht intaktem Zustand und zugehörigem Ist-Impedanzspektrogramm.

Figur 1 zeigt in einer schematischen Schnittansicht eine ballistische Schutzplatte, die insgesamt mit dem Bezugszeichen 10 bezeichnet ist.

Die ballistische Schutzplatte 10 ist im Beispiel als schützende ballistische Einschubplatte für Schutzkleidung wie bspw. eine ballistische Schutzweste eingerichtet und/oder bestimmt. Die Schutzplatte 10 weist eine Bedrohungsseite 11 ("strike face") und eine von der Bedrohung abgewandte Seite bzw. Schutzseite 12 auf. Somit muss die Schutzplatte 10 in einer bestimmten Orientierung in eine Einschubtasche einer Schutzkleidung eingebracht werden.

Die Schutzplatte 10 weist eine (ballistische) Schutzschicht 14 auf, die zumindest aus Strukturkeramik besteht. An einer Oberseite 15 der Strukturkeramik ist zumindest eine erste elektrisch leitfähige Schicht 16 auf die Strukturkeramik aufgebracht, die die die Oberseite 15 zum überwiegenden Teil bedeckt. Die erste elektrisch leitfähige Schicht 16 bildet im Beispiel eine erste Flächenelektrode.

An einer von der Oberseite 15 angewandten Unterseite 17 der Strukturkeramik ist zumindest eine zweite elektrisch leitfähige Schicht 18 auf die Strukturkeramik 14 aufgebracht, die die Unterseite 17 zum überwiegenden Teil bedeckt. Die zweite elektrisch leitfähige Schicht 18 bildet im Beispiel eine zweite Flächenelektrode. Die Oberseite 15 und die Unterseite 17 der Strukturkeramik sind durch eine Mantelfläche 19 miteinander verbunden. Die elektrisch leitfähigen Schichten 16, 18 sind nur zu Veranschaulichungszwecken mit der gezeigten Dicke dargestellt. Diese können in der Realität deutlich dünner ausgeführt sein (ggf. nur wenige µm dick). Zur einfacheren Veranschaulichung sind die ballistische Schutzschicht 14 und die Schutzplatte 10 mit insgesamt im Wesentlichen quaderförmiger Gestalt dargestellt. Tatsächlich können diese jedoch eine bombierte Gestalt aufweisen, wie oben erläutert.

Die elektrisch leitfähigen Schichten 16, 18 sind jeweils mit einer Anschlussleitung 20 elektrisch verbunden, die am von den elektrisch leitfähigen Schichten 16, 18 abgewandten Ende 21 ein elektrisches Anschlusselement 22 aufweist.

Auf der von der Strukturkeramik abgewandten Seite der ersten elektrisch leitfähigen Schicht 16 ist im Beispiel eine Splitterschutzschicht 24 aufgebracht. An der von der Strukturkeramik abgewandten Seite der zweiten elektrisch leitfähigen Schicht 18 ist eine Verstärkungsschicht 26 aufgebracht, die aus (konsolidierten) Faserverbundwerkstoffen ausgebildet sein kann, bspw. aus Aramid und/oder Polyethylen.

Die Strukturkeramik 14 und die aufgebrachten elektrisch leitfähigen Schichten 16, 18, die Splitterschutzschicht 24 und die Verstärkungsschicht 26 sind durch eine Deckschicht 28 eingehüllt. Nur die Anschlussleitung 20 mit dem elektrischen Anschlusselement 22 ragt aus der Deckschicht 28 heraus, wobei die Anschlussleitung 22 durch einen Durchgang 30 in der Deckschicht 28 hindurchgeführt ist.

Die elektrisch leitfähigen Schichten 16, 18, die grundsätzlich auch durch Siebdruck aufgebracht werden können, sind im Beispiel jeweils durch eine auf die Oberseite 15 bzw. die Unterseite 17 aufgeklebte oder auflaminierte Folie ausgebildet, bspw. als Kupferfolie.

Die Anschlussleitung 20 weist ein mehradriges Anschlusskabel 34 auf, welches im Beispiel zwei (isolierte) Adern 35, 36 aufweist. Die Ader 35 ist elektrisch mit der ersten elektrisch leitfähigen Schicht 16 verbunden, bspw. an dieser angelötet. Die Ader 36 ist elektrisch mit der zweiten elektrisch 25 leitfähigen Schicht 18 verbunden, bspw. an dieser angelötet. Das elektrische Anschlusselement 22 ist im Beispiel als elektrischer Steckverbinder 38 ausgebildet, bspw. als Stecker.

Die Anschlussleitung 20 kann ein elektronisches Speichermedium 40 aufweisen. Das Speichermedium 40 kann grundsätzlich in die Anschlussleitung 20 eingebunden oder am Steckverbinder 38 oder im Steckverbinder 28 angeordnet sein. Im Beispiel ist das Speichermedium 40 im Steckverbinder 28 angeordnet und über zumindest eine elektrische Ader 42 mit zumindest einem der Anschlüsse des Steckverbinders 28 verbunden. Auf dem elektrischen Speichermedium 40 können Sollwerte abgespeichert sein, insbesondere ein Soll-Impedanzspektrogramm der jeweiligen Schutzplatte 10.

Figur 2 zeigt eine Prüfvorrichtung 100 zur Rissprüfung einer ballistischen Schutzplatte 10 in einer Frontansicht. Die (zu prüfende) Schutzplatte 10 ist vorzugsweise ausgebildet wie oben beschrieben.

Die Prüfvorrichtung 100 weist ein Gehäuse 102 auf, in welchem die Komponenten der Prüfvorrichtung 100 angeordnet bzw. eingehaust sind.

Die Prüfvorrichtung 100 weist eine Energiequelle 104 auf, durch die die Komponenten der Prüfvorrichtung 100 mit elektrischer Energie versorgt werden können. Bei der Energiequelle 104 kann es sich um einen elektrochemischen Energiespeicher (Batterie oder Akku), um einen Netzanschluss oder um eine Kombination hieraus handeln.

Die Prüfvorrichtung 100 weist weiter eine durch die Energiequelle 104 gespeiste Messeinrichtung 106 zur frequenzabhängigen Erfassung, insbesondere Messung, elektrischer Impedanzen auf. Mit der Messeinrichtung 106 ist eine elektrische Anschlusseinrichtung 108 zum Anschluss des elektrischen Anschlusselements 22 der Schutzplatte 10 elektrisch gekoppelt. Die Anschlusseinrichtung 108 ist im Beispiel als Anschlussbuchse ausgebildet, mit der der Steckverbinder 38 elektrisch gekoppelt werden kann.

Die Messeinrichtung 106 ist dazu eingerichtet, um ein Wechselspannungssignal mit variabler Frequenz (wenige Hertz bis mehrere Gigahertz) an der elektrischen Anschlusseinrichtung 108 auszugeben. Weiter ist die Messeinrichtung 106 dazu eingerichtet, um für eine bzw. jede eingestellte Frequenz die (komplexe) Impedanz Z zu erfassen oder zu messen. Zudem ist die Messeinrichtung 106 dazu eingerichtet, um über die elektrische Anschlusseinrichtung 108 (bei daran angeschlossenem elektrischem Steckverbinder 38) Sollwerte aus dem Speichermedium 40 auszulesen. Wie oben erläutert, kann im Speichermedium 40 ein Soll-Impedanzspektrogramm abgespeichert sein.

Die Prüfvorrichtung 100 weist außerdem eine mit der Messeinrichtung 106 elektrisch und/oder elektronisch gekoppelte Auswerteeinrichtung 110 zur Speicherung und/oder Auswertung der durch die Messeinrichtung 106 erfassten elektrischen Impedanzen auf.

Die Auswerteeinrichtung 110 ist dazu eingerichtet, um die erfassten oder gemessenen Impedanzen und deren zugehörige Frequenzen abzuspeichern. Die Auswerteeinrichtung 110 kann weiter dazu eingerichtet sein, um aus den erfassten oder gemessenen Impedanzen (Impedanzwerten) weitere Parameter zu berechnen, bspw. die Kapazität C oder die Permittivität ε. Im Konkreten kann die Auswerteeinrichtung einen Mikroprozessor mit Speicher aufweisen. Die Auswerteeinrichtung 110 kann dazu konfiguriert sein, um aus den erfassten elektrischen Impedanzen ein Ist-Impedanzspektrogramm zu erstellen und einen Abgleich des erstellten Ist-Impedanzspektrogramms mit einem Soll-Impedanzspektrogramm durchzuführen.

Die Prüfvorrichtung 100 weist im Beispiel weiter eine mit der Auswerteeinrichtung 110 zusammenwirkende Ausgabeeinrichtung 112 zur optischen Ausgabe von Informationen oder Signalen auf, insbesondere zur optischen Ausgabe eines Abgleichs des Ist-Impedanzspektrogramms mit dem Soll-Impedanzspektrogramm. Die Ausgabeeinrichtung 112 ist elektrisch und/oder elektronisch an die Auswerteeinrichtung 110 angeschlossen, und zwar an einen oder mehrere Ausgänge der Auswerteeinrichtung 110.

Die Ausgabeeinrichtung 112 weist im Beispiel zur optischen Signalausgabe ein Display 114 und zwei LEDs 115, 116 auf. Über das Display 114 kann eine Zahlen- und/oder Textinformation ausgegeben werden, bspw. ein Ergebnis des Abgleichs des Ist-Impedanzspektrogramms mit einem Soll-Impedanzspektrogramm oder eine Angabe wie hoch die Ist-Stabilität der ballistischen Schutzplatte bezogen auf eine ursprüngliche Soll-Stabilität ist (bspw. Angabe als Prozentwert).

Über die LED 115 kann ein erstes Signal ausgegeben werden (LED 115 leuchtet auf), wenn eine mittlere Abweichung (Differenz) des Ist-Impedanzspektrogramms vom Soll-Impedanzspektrogramm einen Schwellwert unterschreitet (Schutzplatte gut, bspw. grünes Signal). Über die LED 116 kann ein zweites Signal ausgegeben werden (LED 116 leuchtet auf), wenn eine mittlere Abweichung (Differenz) des Ist-Impedanzspektrogramms vom Soll-Impedanzspektrogramm einen Schwellwert überschreitet (Schutzplatte schlecht, bspw. rotes Signal). Optional kann die Ausgabeeinrichtung 112 zur akustischen Signalausgabe einen Lautsprecher aufweisen (nicht gezeigt).

Die Prüfvorrichtung 100 weist im Beispiel außerdem eine mit der Auswerteeinrichtung 110 gekoppelte drahtlose Schnittstelle 118 zur Übertragung von Signalen (drahtlose Verbindung 140) an einen externen Empfänger 150 auf, bspw. ein Kontrollzentrum, der ebenfalls eine drahtlose Schnittstelle 152 aufweist. Grundsätzlich ist auch eine Signalübertragung über drahtgebundene Schnittstellen denkbar, wie oben erläutert.

Das oben bereits erwähnte Set 200 umfasst eine ballistische Schutzplatte 10 mit einem oder mehreren der beschriebenen Aspekte und eine Prüfvorrichtung 100 mit einem oder mehreren der beschriebenen Aspekte.

Das Verfahren zur Rissprüfung einer ballistischen Schutzplatte 10, welches mit der Prüfvorrichtung 100 durchgeführt werden kann, läuft folgendermaßen ab.

Zunächst werden die ballistische Schutzplatte 10 und die Prüfvorrichtung 100 verbunden, indem das Anschlusselement 22 an die Anschlusseinrichtung 108 angeschlossen wird, wodurch die elektrisch leitfähigen Schichten 16, 18 elektrisch mit der Anschlusseinrichtung 108 verbunden werden.

Es wird dann ein Wechselspannungssignal mit unterschiedlichen Frequenzen erzeugt und die elektrisch leitfähigen Schichten 16, 18 werden mit diesem Wechselspannungssignal beaufschlagt. Das Wechselspannungssignal kann mittels der Messeinrichtung 106 erzeugt werden, wobei die unterschiedlichen Frequenzen von wenigen Hertz bis mehrere Gigahertz betragen können. Hiernach werden die elektrischen Impedanzen für die unterschiedlichen Frequenzen ermittelt, insbesondere gemessen. Dies kann ebenfalls mittels der Messeinrichtung 106 der Prüfvorrichtung 100 erfolgen, wie oben erläutert.

Hiernach wird im Beispiel aus den ermittelten Impedanzen und deren zugehörigen Frequenzen ein Ist-Impedanzspektrogramm erstellt. Das Ist-Impedanzspektrogramm wird hiernach mit einem Soll-Impedanzspektrogramm abgeglichen, welches bspw. zuvor für die betreffende Schutzplatte bzw. deren Keramik empirisch ermittelt wurde. Bei einem Abgleich wird ermittelt, ob eine mittlere Abweichung (Mittelwert einer Differenz) des Ist-Impedanzspektrogramms vom Soll-Impedanzspektrogramm einen Schwellwert unterschreitet (Strukturkeramik intakt) oder einen Schwellwert überschreitet (Strukturkeramik beschädigt). Die Erstellung eines Ist-Impedanzspektrogramms und der Abgleich mit einem Soll-Impedanzspektrogramm können mittels der Auswerteeinrichtung 110 der Prüfvorrichtung 100 erfolgen.

Figur 3a zeigt die Schutzschicht 14 bzw. die Strukturkeramik der Schutzplatte 10 aus Figur 1 mit aufgebrachter leitfähiger Schicht 16, 18 an einer Oberseite 15 und an einer Unterseite 17, wobei sich die Strukturkeramik in intaktem Zustand befindet. Das zugehörige Ist-Impedanzspektrogramm I₁ (vgl. Figur 3a) entspricht weitestgehend einem Soll-Impedanzspektrogramm (nicht gezeigt). Bei Durchführung eines Abgleichs würde die mittlere Abweichung (Mittelwert einer Differenz) des Ist-Impedanzspektrogramms vom Soll-Impedanzspektrogramm einen Schwellwert unterschreiten, so dass von einer intakten Strukturkeramik auszugehen ist.

Figur 3b zeigt die Schutzschicht 14 bzw. die Strukturkeramik der Schutzplatte 10 aus Figur 1 mit aufgebrachter leitfähiger Schicht 16, 18 an einer Oberseite 15 und an einer Unterseite 17, wobei sich die Strukturkeramik nicht in intaktem Zustand befindet, da sich ein Riss 50 durch die Strukturkeramik erstreckt. Das zugehörige Ist-Impedanzspektrogramm I₂ (vgl. Figur 3b) weicht von einem Soll-Impedanzspektrogramm (nicht gezeigt) ab, wie bspw. durch einen Vergleich der Ist-Impedanzspektrogramme von Figur 3a und Figur 3b ersichtlich. Bei Durchführung eines Abgleichs würde die mittlere Abweichung (Mittelwert einer Differenz) des Ist-Impedanzspektrogramms vom Soll-Impedanzspektrogramm einen Schwellwert überschreiten, so dass von einer beschädigten Strukturkeramik auszugehen ist.

Wie bereits angedeutet, kann ein erstes Signal ausgegeben werden, wenn eine mittlere Abweichung (Differenz) des Ist-Impedanzspektrogramms vom Soll-Impedanzspektrogramm einen Schwellwert unterschreitet. Dies kann über die LED 115 der Prüfvorrichtung 100 erfolgen, die entsprechend aufleuchtet (Schutzplatte 10 gut, bspw. grünes Signal). Es kann ein zweites Signal ausgegeben werden, wenn eine mittlere Abweichung (Differenz) des Ist-Impedanzspektrogramms vom Soll-Impedanzspektrogramm einen Schwellwert überschreitet. Dies kann über die LED 116 der Prüfvorrichtung 100 erfolgen, die entsprechend aufleuchtet (Schutzplatte 10 nicht gut, bspw. rotes Signal).

Anhand eines Abgleichs des Ist-Impedanzspektrogramms mit dem Soll-Impedanzspektrogramm kann ermittelt werden, wie hoch die Ist-Stabilität der ballistischen Schutzplatte 10 bzw. von deren Strukturkeramik bezogen auf eine ursprüngliche Soll-Stabilität ist. Ein Ergebnis dieses Abgleichs kann als Prozentangabe ausgegeben werden, bspw. über das Display 114 der Prüfvorrichtung 100.

Optional kann die ermittelte Ist-Stabilität, die ermittelten Impedanzen und deren zugehörige Frequenzen und/oder der Abgleich des Ist-Impedanzspektrogramms mit dem Soll-Impedanzspektrogramm an einen externen Empfänger 150, insbesondere an ein Kontrollzentrum, übertragen werden. Dies kann über die mit der Auswerteeinrichtung 110 gekoppelte drahtlose Schnittstelle 118 der Prüfvorrichtung 100 erfolgen, wobei der Empfänger 150 über eine drahtlose Schnittstelle 152 die Signale empfangen kann.

Zusammenfassend kann mit der hier vorgeschlagenen Lehre auf einfache und schnelle Weise ermittelt werden, ob eine Strukturkeramik 14 einer ballistischen Schutzplatte 10 intakt ist oder einen Schaden wie einen Riss aufweist. Dadurch kann festgestellt werden, ob eine eingesetzte Schutzplatte 10 tatsächlich ihre Schutzwirkung entfaltet. Dies erhöht die Sicherheit von Material und Personal bei polizeilichen oder militärischen Einsätzen.

## Patentansprüche

1. Ballistisches Schutzplatte (10), mit einer Schutzschicht (14) zumindest aus Strukturkeramik, **dadurch gekennzeichnet, dass** an einer Oberseite (15) der Strukturkeramik eine erste elektrisch leitfähige Schicht (16) aufgebracht ist, die die Oberseite (15) zum überwiegenden Teil bedeckt, und dass an einer von der Oberseite (15) abgewandten Unterseite (17) der Strukturkeramik eine zweite elektrisch leitfähige Schicht (18) aufgebracht ist, die die Unterseite (17) zum überwiegenden Teil bedeckt, wobei die elektrisch leitfähigen Schichten (16, 18) jeweils mit einer Anschlussleitung (20) elektrisch verbunden sind, die, von den elektrisch leitfähigen Schichten (16, 18) abgewandt, ein elektrisches Anschlusselement (22) aufweist.

2. Ballistische Schutzplatte (10) nach Anspruch 1, **dadurch gekennzeichnet, dass** die elektrisch leitfähigen Schichten (16, 18) jeweils durch eine aufgeklebte oder auflaminierte Folie, insbesondere als Kupferfolie, ausgebildet sind oder durch Siebdruck aufgebracht sind.

3. Ballistische Schutzplatte (10) nach Anspruch 1 oder 2, **dadurch gekennzeichnet, dass** die Anschlussleitung (20) ein mehradriges Anschlusskabel (34) aufweist und/oder dass das elektrische Anschlusselement (22) als elektrischer Steckverbinder (38) ausgebildet ist.

4. Ballistische Schutzplatte (10) nach einem der voranstehenden Ansprüche, **dadurch gekennzeichnet, dass** das elektrische Anschlusselement als koaxialer Steckverbinder, BNC-Steckverbinder oder SMA-Stecker ausgebildet ist.

5. Ballistische Schutzplatte (10) nach einem der voranstehenden Ansprüche, **dadurch gekennzeichnet, dass** an der von der Strukturkeramik abgewandten Seite der ersten elektrisch leitfähigen Schicht (16) eine Splitterschutzschicht (24) aufgebracht ist und/oder dass an der von der Strukturkeramik abgewandten Seite der zweiten elektrisch leitfähigen Schicht (18) eine Verstärkungsschicht (26) aufgebracht ist, insbesondere aus Faserverbundwerkstoffen.

6. Ballistische Schutzplatte (10) nach einem der voranstehenden Ansprüche, **dadurch gekennzeichnet, dass** die Strukturkeramik und die aufgebrachten elektrisch leitfähigen Schichten (16, 18), vorzugsweise auch die Splitterschutzschicht (24) und/oder die Verstärkungsschicht (26), durch eine Deckschicht (28) eingehüllt sind, wobei nur die Anschlussleitung (20) mit dem elektrischen Anschlusselement (22) aus der Deckschicht (28) herausragen.

7. Prüfvorrichtung (100) zur Rissprüfung einer ballistischen Schutzplatte (10) mit einer ersten elektrisch leitfähigen Schicht (16) an einer Oberseite (15) und einer zweiten elektrisch leitfähigen Schicht (18) an einer Unterseite (17) einer Schutzschicht (14) aus Strukturkeramik, wobei die elektrisch leitfähigen Schichten (16, 18) jeweils mit einer Anschlussleitung (20) elektrisch verbunden sind, die ein elektrisches Anschlusselement (22) aufweist, insbesondere einer ballistischen Schutzplatte (10) nach einem der voranstehenden Ansprüche, die Prüfvorrichtung (100) umfassend
- eine Energiequelle (104),
- eine durch die Energiequelle (104) gespeiste Messeinrichtung (106) zur frequenzabhängigen Erfassung elektrischer Impedanzen,
- eine mit der Messeinrichtung (106) gekoppelte elektrische Anschlusseinrichtung (108) zum Anschluss des elektrischen Anschlusselements (22), und
- eine mit der Messeinrichtung (106) gekoppelte Auswerteeinrichtung (110).

8. Prüfvorrichtung (100) nach Anspruch 7, **dadurch gekennzeichnet, dass** die Auswerteeinrichtung (110) dazu konfiguriert ist, um aus den erfassten elektrischen Impedanzen ein Ist-Impedanzspektrogramm zu erstellen und einen Abgleich des erstellten Ist-Impedanzspektrogramms mit einem Soll-Impedanzspektrogramm durchzuführen.

9. Prüfvorrichtung (100) nach Anspruch 7 oder 8, **dadurch gekennzeichnet, dass** eine mit der Auswerteeinrichtung (110) zusammenwirkende Ausgabeeinrichtung (112) zur optischen Ausgabe von Informationen vorgesehen ist, insbesondere zur optischen Ausgabe eines Abgleichs des Ist-Impedanzspektrogramms mit dem Soll-Impedanzspektrogramm und/oder dass die Ausgabeeinrichtung (112) zur akustischen Signalausgabe einen Lautsprecher aufweist.

10. Prüfvorrichtung (100) nach einem der Ansprüche 7 bis 9, **dadurch gekennzeichnet, dass** eine mit der Auswerteeinrichtung (110) gekoppelte drahtlose oder drahtgebundene Schnittstelle (118) zur Übertragung von Signalen der Auswerteeinrichtung (110) vorgesehen ist.

11. Set (200), umfassend eine ballistische Schutzplatte (10) nach einem der Ansprüche 1 bis 6 und eine Prüfvorrichtung (100) nach einem der Ansprüche 7 bis 10.

12. Verfahren zur Rissprüfung einer ballistischen Schutzplatte (10) mit einer ersten elektrisch leitfähigen Schicht (16) an einer Oberseite (15) und einer zweiten elektrisch leitfähigen Schicht (18) an einer Unterseite (17) einer Schutzschicht (14) aus Strukturkeramik, insbesondere einer ballistischen Schutzplatte (10) nach einem der voranstehenden Ansprüche 1 bis 6, das Verfahren umfassend die folgenden Schritte:
- Erzeugen eines Wechselspannungssignals mit unterschiedlichen Frequenzen und Beaufschlagen der elektrisch leitfähigen Schichten (16, 18) mit diesem Signal;
- Ermittlung, insbesondere Messung, der elektrischen Impedanzen für die unterschiedlichen Frequenzen;
- Erstellung eines Ist- Impedanzspektrogramms aus den ermittelten Impedanzen und deren zugehörigen Frequenzen; und
- Abgleich des Ist-Impedanzspektrogramms mit einem Soll-Impedanzspektrogramm.

13. Verfahren nach Anspruch 12, **gekennzeichnet durch** Ausgeben eines ersten Signals, wenn eine mittlere Abweichung des Ist-Impedanzspektrogramms vom Soll-Impedanzspektrogramm einen Schwellwert unterschreitet und Ausgeben eines zweiten Signals, wenn eine mittlere Abweichung des Ist-Impedanzspektrogramms vom Soll-Impedanzspektrogramm einen Schwellwert überschreitet.

14. Verfahren nach Anspruch 12 oder 13, **dadurch gekennzeichnet, dass** anhand eines Abgleichs des Ist-Impedanzspektrogramms mit dem Soll-Impedanzspektrogramm ermittelt wird, wie hoch die Ist-Stabilität der ballistischen Schutzplatte (10) bezogen auf eine ursprüngliche Soll-Stabilität ist und/oder dass die ermittelte Ist-Stabilität optisch ausgegeben wird und/oder an einen externen Empfänger (150), insbesondere an ein Kontrollzentrum, übertragen wird.

15. Verfahren nach einem der Ansprüche 12 bis 14, **dadurch gekennzeichnet, dass** die ermittelten Impedanzen und deren zugehörige Frequenzen und/oder der Abgleich des Ist-Impedanzspektrogramms mit dem Soll-Impedanzspektrogramm an einen externen Empfänger (150), insbesondere an ein Kontrollzentrum, übertragen werden.
